# EUROPÄISCHE PATENTSCHRIFT

(11) **EP 0 036 480 B1**
(45) Veröffentlichungstag und Bekanntmachung des Hinweises auf die Patenterteilung: **18.05.1983**
(21) Anmeldenummer: 81100961.2
(22) Anmeldetag: 11.02.1981
(51) Int. Cl.: E05D 5/02, E06B 3/02

(54) **Ganzglasflügel-Beschlag**
Fittings for doors entirely made of glass
Ferrure pour portes entièrement vitrées

(30) Priorität: 20.03.1980 DE 3010706
(43) Veröffentlichungstag der Anmeldung: 30.09.1981
(73) Patentinhaber: VEGLA Vereinigte Glaswerke GmbH, D-52066 Aachen (DE)
(72) Erfinder: Engels, Hans, Ing. grad., D-5100 Aachen (DE); Klein, Peter, D-5020 Frechen (DE)
(74) Vertreter: Biermann, Wilhelm, Dr.-Ing.

## Beschreibung

Die Erfindung betrifft einen Ganzglasflügel-Beschlag in Form eines Scharniers bzw. eines Drehzapfenbandes, aus einem auf der einen Seite des Ganzglasflügels anzuordnenden, das Drehlager tragenden Beschlagkörper und einem auf der anderen Seite des Glasflügels anzuordnenden Gegenkörper, die mittels eines durch ein einziges Bohrloch in dem Glasflügel hindurchgreifenden Schraubenbolzens miteinander verspannt werden.

Bei einem Beschlag dieser Art ist es zweckmässig, die Anordnung so zu treffen, dass der Beschlagkörper und der Gegenkörper in ihrem auf dem Glasflügel montierten Zustand relativ zueinander verdrehsicher sind, um eine Lockerung des Beschlages im Laufe der Zeit zu vermeiden. Bei einem aus FR-A-2117 563 bekannten Beschlag der eingangs genannten Art wird die Verdrehsicherheit dadurch erreicht, dass zwischen die Beschlagteile und die Glasoberfläche eine besondere Zwischenlage zwischengeschaltet wird, die sowohl an dem Beschlagteil- als auch an der Glasoberfläche haftet.

Zwischen der Zwischenlage und der Glasoberfläche wird die erforderliche Haftung durch einen die Reibung erhöhenden Überzug aus körnigem Material erreicht.

Bei diesem bekannten Beschlag lässt sich einerseits eine Verletzung der Glasoberfläche durch die harten Körner des Überzugmaterials nicht vermeiden. Die Verdrehsicherheit ist ferner nur gegeben, wenn der Schraubenbolzen die Beschlagteile mit einer bestimmten Mindestkraft miteinander verspannt. Ferner sind besondere Zwischenlagen erforderlich.

Der Erfindung liegt die Aufgabe zugrunde, einen Beschlag der eingangs genannten Art so auszubilden, dass die Verdrehsicherheit auch ohne besonders ausgebildete Zwischenlagen gegeben ist und auch dann noch erhalten bleibt, wenn der durch den Schraubenbolzen gegebene Anpressdruck nachlassen sollte.

Gemäss der Erfindung wird diese Aufgabe dadurch gelöst, dass Teile des Beschlages, die das Bohrloch im Ganzglasflügel durchdringen und mit dem jeweils anderen Beschlagteil in Eingriff kommen, so gestaltet sind, dass durch ihr formschlüssiges Zusammenwirken eine Verdrehung des Beschlagkörpers und des Gegenkörpers relativ zueinander ausgeschlossen ist.

Vorteilhafte Ausführungsformen und Weiterbildungen der Erfindung sind Gegenstand der Unteransprüche und werden nachfolgend anhand der Zeichnung im einzelnen beschrieben.

Von den Zeichnungen zeigt
Fig. 1 eine erste Ausführungsform in einer Explosionszeichnung;
Fig. 2 den in Fig. 1 dargestellten Beschlag auf einem Glasflügel montiert im Querschnitt;
Fig. 3 den in Fig. 2 dargestellten Beschlag in einer Ansicht;
Fig. 4 eine zweite Ausführungsform des neuen Beschlags in einer Explosionszeichnung, und
Fig. 5 eine dritte Ausführungsform des neuen Beschlags, ebenfalls in einer Explosionszeichnung.

Der Beschlagkörper 1 trägt einen Ansatz 2, an dem das Drehlager 3 angeordnet ist. Bei den dargestellten Ausführungsbeispielen haben der Beschlagkörper und der Gegenkörper jeweils eine runde Form, doch können sie selbstverständlich auch jede andere geometrische Form aufweisen. Auf der von dem Glasflügel 4 abgewandten Seite weist der Beschlagkörper 1 in der Mitte eine zylindrische Vertiefung 5 auf. Konzentrisch zu dieser Vertiefung 5 ist die Durchbrechung 6 für den Durchtritt des Schraubenschaftes 9 vorgesehen. Diese Durchbrechung 6 hat ebenso wie der Schraubenschaft 9 einen quadratischen Querschnitt.

Auf der anderen Seite des Glasflügels 4 wird der Gegenkörper 10 angeordnet, der dieselben Dimensionen aufweist wie der Beschlagkörper 1. Auch der Gegenkörper 10 weist eine zentrisch angeordnete zylindrische Vertiefung 11 auf, die wie die Vertiefung 5 in dem Beschlagkörper 1 für die versenkte Aufnahme des Schraubenkopfes 8 oder der Mutter 13 dient. Der Durchmesser dieser zylindrischen Vertiefungen 5, 11 ist im übrigen so gross, dass die Mutter 13 mit Hilfe eines Steckschlüssels in der Vertiefung 5 bzw. 11 versenkt angezogen werden kann. Die Durchbrechung 12 im Gegenkörper 10, die zum Durchstekken des Schraubenschaftes 9 dient, hat wiederum einen quadratischen Querschnitt, dessen Abmessungen den Querschnittsabmessungen des Schraubenschaftes 9 entsprechen.

Infolge der Ausbildung des Schraubenschaftes 9 als Vierkant kann die Schraube 8, 9 in den Beschlagkörpern nicht gedreht werden, so dass die Lösung des Beschlages vom Glasflügel 4 nur von der Seite her erfolgen kann, auf der die Mutter 13 angeordnet ist. Bei der Montage des Beschlages wird also die Schraube 8, 9 so angeordnet, dass die Mutter 13 auf derjenigen Seite angeordnet wird, von der ein Einbruch nicht zu erwarten ist, so dass der Beschlag insoweit einbruchsicher ist.

Bei der Montage auf dem Glasflügel 4 werden wie üblich zwischen die Metallkörper 1, 10 und die Glasoberfläche elastische Zwischenlagen 16 zwischengeschaltet. Auf dem Beschiagkörper 1 und dem Gegenkörper 10 werden zum Schluss zylindrische Abdeckkappen 17 bzw. 18 angeordnet, die aus beliebigem Material bestehen können, so dass man den Beschlägen dadurch jedes beliebige Aussehen geben kann.

Bei der in Fig. 4 dargestellten Ausführungsform wird die Sicherung gegen gegenseitiges Verdrehen des Beschlagkörpers 20 und des Gegenkörpers 21 dadurch erreicht, dass der Gegenkörper 21 mit einem zentrisch angeordneten Vorsprung 22 mit quadratischem Querschnitt versehen ist, der die Bohrung in dem Glasflügel durchdringt und in eine entsprechende Ausnehmung 23 in dem Beschlagkörper 20 eingreift. In diesem Fall kann eine Schraube mit zylindrischem Schaft 24 verwendet werden, wobei jedoch der Schraubenkopf 25 ein glattwandiger Zylinder sein muss, um keine Möglichkeiten zum Lösen der Schraube auf der Seite des Schraubenkopfes zu bieten. In allen übrigen Teilen ist der Beschlag ebenso ausgebildet wie der in Fig. 1 bis 3 dargestellte Beschlag.

Eine weitere Möglichkeit der verdrehsicheren Ausbildung der Beschlagteile zeigt Fig. 5. Der Gegenkörper 31 ist in diesem Fall mit zwei vorspringenden Stiften 32 versehen, die in der Nähe der Bohrung 33 angeordnet sind, und die zusammen mit dem Schraubenschaft 24 die in dem Glasflügel angebrachte Bohrung durchdringen. Der Beschlagkörper 30 ist auf der an dem Glasflügel anliegenden Seite mit zwei Sackbohrungen 34 versehen, in die die Stifte 32 eingreifen. Im übrigen ist der Beschlag wiederum wie der anhand der Fig. 1 bis 3 beschriebene Beschlag ausgebildet.

## Patentansprüche

1. Ganzglasflügel-Beschlag in Form eines Scharniers bzw. eines Drehzapfenbandes, aus einem auf der einen Seite des Glasflügels (4) anzuordnenden, das Drehlager (3) tragenden Beschlagkörper (1; 20; 30) und einem auf der anderen Seite des Glasflügels (4) anzuordnenden Gegenkörper (10; 21; 31), die mittels eines durch ein einziges Bohrloch in dem Glasflügel (4) hindurchgreifenden Schraubenbolzens (4) miteinander verspannt werden, dadurch gekennzeichnet, dass Teile (9; 22; 32) des Beschlages, die das Bohrloch im Ganzglasflügel (4) durchdringen und mit dem jeweils anderen Beschlagteil in Eingriff kommen, so gestaltet sind, dass durch ihr formschlüssiges Zusammenwirken eine Verdrehung des Beschlagkörpers (1; 20; 30) und des Gegenkörpers (10; 21; 31) relativ zueinander ausgeschlossen ist.

2. Ganzglasflügel-Beschlag nach Anspruch 1, dadurch gekennzeichnet, dass der Schaft (9) des Schraubenbolzens einen unrunden und vorzugsweise mehreckigen Querschnitt, und die für den Schraubenbolzen (8, 9) vorgesehenen Durchbrüche (6, 12) in dem Beschlagkörper (1) und in dem Gegenkörper (10) einen dem Querschnitt des Schaftes (9) des Schraubenboizens entsprechenden Querschnitt aufweisen.

3. Ganzglasflügel-Beschlag nach Anspruch 2, dadurch gekennzeichnet, dass der Querschnitt des Schaftes (9) des Schraubenbolzens (8, 9) und der Durchbrüche (6, 12) in dem Beschlagkörper (1) und in dem Gegenkörper (10) quadratisch sind.

4. Ganzglasflügel-Beschlag nach Anspruch 1, dadurch gekennzeichent, dass an dem Gegenkörper (21) oder an dem Beschlagkörper (20) ein die einzige Bohrung in dem Glasflügel (4) durchdringender Vorsprung (22) mit unrundem Querschnitt vorgesehen ist, der in eine entsprechende Vertiefung (23) in dem anderen Beschlag- bzw. Gegenkörper eingreift.

5. Ganzglasflügel-Beschlag nach Anspruch 4, dadurch gekennzeichnet, dass der Vorsprung (22) einen quadratischen Querschnitt aufweist.

6. Ganzglasflügel-Beschlag nach Anspruch 1, dadurch gekennzeichnet, dass an dem Gegenkörper (31) oder an dem Beschlagkörper (30) zwei oder mehr zylindrische Stifte (32) neben der Bohrung (33) für den Schraubenbolzen (24, 25) vorgesehen sind, die die einzige Bohrung in dem Glasflügel (4) durchdringen und in entsprechende zylindrische Bohrungen (34) in dem anderen Beschlag- bzw. Gegenkörper eingreifen.

7. Ganzglasflügel-Beschlag nach einem oder mehreren Ansprüchen 1 bis 6, dadurch gekennzeichnet, dass die Schraubenbolzen (8, 9; 24, 25) wahlweise von der einen oder der anderen Seite in die Beschlag- und Gegenkörper einführbar, der Kopf (8; 25) der Schraubenbolzen in einer zylindrischen Ausnehmung (5; 11) versenkt angeordnet, und die Schraubenbolzen nur von einer Seite her lösbar sind.

## Revendications

1. Ferrure pour vantail entièrement en verre ayant la forme d'un élément de charnière ou d'une penture, comprenant un corps de ferrure (1, 20, 30) portant l'élément de pivotement (34), disposé sur une face du vantail en verre et un corps de contrepartie (10, 21, 31) disposé sur l'autre face du vantail en verre (4), ces corps étant serrés l'un vers l'autre au moyen d'un boulon (24) traversant un seul trou percé dans le vantail en verre (4), caractérisée en ce que des parties (9, 22, 32) de la ferrure, qui traversent le trou percé dans le vantail entièrement en verre (4) et qui viennent en prise avec la contrepartie respective de la ferrure, ont une configuration telle que leur coopération positive exclut tout mouvement de torsion relatif du corps de ferrure (1, 20, 30) et du corps de contrepartie (10,21,31).

2. Ferrure pour vantail entièrement en verre suivant la revendication 1, caractérisée en ce que la tige (9) du boulon présente une section non ronde et de préférence polygonale et les ouvertures (6, 12) prévues dans le corps de ferrure (1) et dans le corps de contrepartie (10) pour les boulons (8, 9) ont une section transversale correspondant à la section de la tige (9) du boulon.

3. Ferrure pour vantail entièrement en verre suivant la revendication 2, caractérisée en ce que la section transversale de la tige (9) et du boulon (8, 9) et les ouvertures (6, 12) prévues dans le corps de ferrure (1) et dans le corps de contrepartie (10) sont carrées.

4. Ferrure pour vantail entièrement en verre suivant la revendication 1, caractérisée en ce qu'une saillie (22) de section non ronde est prévue sur le corps de contrepartie (21) ou sur le corps de ferrure (20) et traverse le trou unique oercé dans le vantail en verre (4), cette saillie s'engageant dans un creux (23) correspondant prévu dans l'autre corps ou corps de contrepartie de ferrure.

5. Ferrure pour vantail entièrement en verre suivant la revendication 4, caractérisée en ce que la saillie (22) a une section transversale carrée.

6. Ferrure pour vantail entièrement en verre suivant la revendication 1, caractérisée en ce que dans le corps de contrepartie (31) ou dans le corps de ferrure (30), à côté du trou (33) destiné à la vis (24, 25), sont prévus deux ou plus de deux tenons cylindriques (32) qui traversent le trou unique percé dans le vantail en verre (4) et s'engagent dans des forures cylindriques correspondantes (34) dans l'autre corps ou corps de contrepartie de ferrure.

7. Ferrure pour vantail entièrement en verre suivant l'une quelconque des revendications 1 à 6, caractérisée en ce que le boulon (8, 9; 24, 25) peut être introduit au choix d'un côté ou de l'autre dans le corps de ferrure et le corps de contrepartie, la tête (8, 25) du boulon est encastrée ou noyée dans un évidement cylindrique (5, 11) et les boulons ne peuvent être desserrés que par un seul côté du vantail.

## Claims

1. A fitting for an all-glass leaf of a door, window or the like, said fitting being in the form of a hinge, made up of one fitting body (1; 20; 30) to be fixed on one side of the glass leaf (4) and having a turning bearing (3), and of a keeper body (10; 21; 31), that is to be fixed on the other side of the glass leaf, said bodies being clamped together by a screw (24) running through a single drilled hole in the glass leaf (4), characterized in that parts (9; 22; 32) of the fitting, that are run through the drilled hole in the all-glass leaf (4) and come up against the other of the two fitting parts, are so designed that they are keyed into each other for stopping any twisting of the fitting body (1; 20; 30) and of the keeper body (10; 21; 31) in relation to each other.

2. A fitting for an all-glass leaf as claimed in claim 1, characterized in that the stem (9) of the screw has a cross section that is not round and is more specially polygonal, and the openings (6, 12) made for the screw (8, 9) in the fitting body (1) and in the keeper body (10) have a cross section that is the same in form as the cross section of the stem (9) of the screw.

3. A fitting for an all-glass leaf as claimed in claim 2, characterized in that the cross section of the stem (9) of the screw (8, 9) and of the openings (6,12) in the fitting body (1) and in the keeper body (10) are square.

4. A fitting for an all-glass leaf as claimed in claim 1, characterized in that on the keeper body (21) or on the fitting body (20) there is a nosepiece (22) running through the only hole in the glass leaf (4) the nosepiece having a cross section that is not round and which is taken up in a pocket (23) of like form in the other fitting or keeper body.

5. A fitting for an all-glass leaf as claimed in claim 4, characterized in that the nosepiece (22) has a square cross section.

6. A fitting for an all-glass leaf as claimed in claim 1, characterized in that on the keeper body (31) or on the fitting body (30) there are two or more cylindrical pins (32) near the hole (33) for the screw (24, 25), such pins running through the single hole in the glass leaf (4) and being taken up in cylindrical holes of like form (34) in the other fitting or keeper body.

7. A fitting for an all-glass leaf as claimed in any one or more of the claims 1 to 6, characterized in that the screws (8, 9; 24, 25) may be slipped as desired from one or the other side into the fitting and keeper body, the head (8; 25) of each of the screws being counter-sunk in a cylindrical pocket (5; 11) and the screws may only be unscrewed from one side.
